# EUROPÄISCHE PATENTSCHRIFT

(11) **EP 0 570 954 B1**
(45) Veröffentlichungstag und Bekanntmachung des Hinweises auf die Patenterteilung: **26.11.1997**
(21) Anmeldenummer: 93108200.2
(22) Anmeldetag: 19.05.1993
(51) Int. Cl.: E01F 9/011

(54) **Strassenbake**
Roadmarker
Panneau de signalisation routière

(30) Priorität: 21.05.1992 DE 4216738
(43) Veröffentlichungstag der Anmeldung: 24.11.1993
(73) Patentinhaber: Weber, Josef, D-94146 Hinterschmiding (DE)
(72) Erfinder: Langbrandner, Josef, D-93180 Deuerling (DE)
(74) Vertreter: Hafner, Dieter, Dr.rer.nat., Dipl.-Phys.

(56) Entgegenhaltungen:
- EP-A- 0 330 392
- DE-A- 2 524 379
- DE-C- 3 825 067
- FR-A- 2 419 355

## Beschreibung

Die vorliegende Erfindung betrifft eine beidseitig verwendbare Straßenbake zur Verkehrsführung an Baustellen und dergleichen mit einem Bakengehäuse, einem Standbein einschließlich Fuß, welches das Bakengehäuse trägt sowie einem im Bakengehäuse befestigten Bakenblatt mit einzelnen vorzugsweise reflektierenden Markierungslinien.

Straßenbaken sind offizielle Verkehrszeichen und dienen dazu, den Verkehr an einem Hindernis entweder links oder rechts vorbeizuleiten, je nach dem, wie die Linien des an der Vorderseite der Straßenbake befindlichen Bakenblatts verlaufen. Soll beispielsweise der Verkehr an der vom Fahrer aus gesehen rechten Seite der Bake vorbeigeführt werden, so verlaufen die Markierungslinien des Bakenblatts von links oben schräg nach rechts unten verlaufend.

Für Baken gibt es Vorschriften, bei denen bestimmte technische Bedingungen überprüft werden. Lediglich den Vorschriften entsprechende Baken dürfen verwendet werden. Bei diesen Vorschriften handelt es sich um die technischen Lieferbedingungen für Baken 1987, welche auch sog. "Überfahrtests" beinhalten. Beim Überfahren von Baken dürfen sich keine Teile lösen.

Aus der DE-OS 25 24 379 ist eine Halterung für eine Absperrbake für den Straßenverkehr bekannt, welche ein Halterohr aufweist, an welchem die Absperrbake lösbar montiert ist. Insbesondere ist vorgesehen, die Absperrbake in Schlitze 9, 10, der Halterung einzuschieben und dort durch Sicherungsmittel lösbar zu arretieren.

Die beschriebene Halterung ist insofern als nachteilig anzusehen, da bei der Montage und Demontage der Absperrbake die Sicherungsmittel angelegt bzw. abgelegt werden müssen und die Absperrbake aus der Halterung entnommen und danach in veränderter Position wieder in diese zurück geführt werden muß. Halterung und Absperrbake sind auch zwei getrennte Teile, so daß erhebliche Verlustgefahr besteht.

Der Erfindung liegt die Aufgabe zugrunde, eine Straßenbake anzubieten, welche bei der De- und/oder Montage einfach handzuhaben ist und bei welcher die Gefahr eines Verlustes oder Abhandenkommens einzelner Straßenbakenelemente ausgeschlossen ist.

Die Aufgabe wird durch den kennzeichnenden Teil des Patentanspruchs 1 gelöst. Vorteilhafte Ausführungsformen der Erfindung werden durch die Unteransprüche 2- 19 realisiert.

Die Erfindung bietet den Vorteil, daß das Bakenblatt in jeder Situation fest mit dem Bakengehäuse verbunden ist und hierdurch auch bei sog. Überfahrtests keine Teile sich lösen, insbesondere das Bakenblatt am Gehäuse bzw. der Halteeinrichtung verbleibt. Gleichzeitig bietet die beidseitige Verwendbarkeit der Straßenbake den Vorteil, daß immer die richtige Straßenbake an der Baustelle vorhanden ist, es demzufolge nicht zu Verwechslungen kommen kann. Ferner sind geringere Lagermengen an Baken in den betreffenden Baustellendepots und dergleichen erforderlich. Letztendlich gewährleistet die Erfindung auch eine konstruktiv einfache, demzufolge kostengünstig herzustellende Bake. Die Unteransprüche beschreiben zweckmäßige Ausgestaltungen der erfindungsgemäßen Bake.

Anspruch 2 betrifft eine Ausgestaltung einer Bake, bei der als Halteeinrichtung ein Hilfsrahmen vorgesehen ist, welcher mit dem Gehäuse einseitig um eine parallel zur Längsachse des Bakenblatts verlaufende Achse verschwenkbar verbunden ist, so daß der Hilfsrahmen nach der Art einer Schwenktür vom Gehäuse wegschwenkbar ist. Die Möglichkeit des Herausschwenkens des Hilfsrahmens gewährleistet eine Wendung des Bakenblatts in unterschiedlicher Art und Weise.

Alternativ zu der vorstehend beschriebenen Ausgestaltung kann der Hilfsrahmen auch mit dem Gehäuse derart in Verbindung stehen, daß dieser insbesondere entweder seitlich oder von der Oberseite, in das Gehäuse einschiebbar oder aus diesem herausziehbar ist. Die beiden Ausgestaltungen gemäß Anspruch 2 und 3 gewährleisten, daß der Hilfsrahmen für die Wendung des Bakenblatts zugänglich wird.

Nach Anspruch 4 ist das Bakenblatt im Hilfsrahmen, insbesondere um eine entlang der Längsachse derselben verlaufenden Achse B drehbar befestigt. Der Hilfsrahmen wird herausgeschwenkt, woraufhin das Bakenblatt gedreht werden kann, anschließend wird der Hilfsrahmen wieder in das Gehäuse eingeschwenkt. Die Umstellung der Bake kann demzufolge besonders einfach und schnell erfolgen, wobei gleichzeitig sichergestellt ist, daß bei Umstellung der Bake sämtliche Teile verbunden bleiben.

Auch bei der Ausgestaltung gemäß Anspruch 3, bei der der Hilfsrahmen in das Gehäuse schiebbar angeordnet ist, kann das Bakenblatt entweder im Hilfsrahmen wendbar angeordnet sein oder in den Hilfsrahmen entweder von oben oder von der Seite als loses Teil einsteckbar sein. Das Bakenblatt wird bei der letzteren Ausgestaltung aus dem Hilfsrahmen herausgezogen, gewendet und in diesen wieder eingesteckt. Eine Befestigung des Bakenblatts ist daher bei dieser Ausgestaltung nicht notwendig.

Die Ausgestaltung mit verschwenkbarem Hilfsrahmen läßt sich in einfacher Weise konstruktiv dadurch realisieren, daß eine Längsseite des Hilfsrahmens Ansätze aufweist, die in entsprechende Ausnehmungen am Gehäuse drehbar eingreifen. Diese Ansätze können durch Anformungen am Hilfsrahmen selbst gebildet sein oder aber durch ein über die gesamte Längsachse des Hilfsrahmens verlaufendes Teil z. B. Stab realisiert werden, welcher an seinen Enden in dafür vorgesehene Ausnehmungen im Gehäuse eingreift und eine drehbare Verschwenkung des Hilfsrahmens gewährleistet.

Zweckmäßigerweise weist das Gehäuse hierbei an der Vorderseite eine Gehäuseausnehmung auf, die den Hilfsrahmen und das Bakenblatt aufnimmt, ohne daß an der Stirnseite des Gehäuses Teile des Hilfsrahmens bzw. Bakenblatts vorstehen, wodurch die Gefahr von Verletzungen bei Kollision mit der Bake reduziert werden.

Der Gegenstand des Anspruchs 7 bietet den Vorteil, daß diese Bake die Möglichkeit bietet, als zweiseitige Bake, d. h. zur Leitung des Verkehrs in beiden Richtungen, eingesetzt zu werden. Die Umstellung der Bake - was die Zweiseitigkeit anbelangt - erfolgt lediglich durch Herausklappen des zusätzlichen Hilfsrahmens und gewünschte Drehung des zusätzlichen Bakenblatts.

Eine andere Ausgestaltung der erfindungsgemäßen beidseitigen Bake ist dadurch gekennzeichnet, daß die Halteeinrichtung um eine horizontale Achse drehbar mit dem Gehäuse verbunden ist, das Bakenblatt drehfest mit der Halteeinrichtung in Verbindung steht und die Ausnehmung im Bakengehäuse durchgehend, d. h. mit offener Hinterseite ausgebildet ist. Diese Ausgestaltung gewährleistet ebenfalls eine besonders einfache und schnell durchzuführende Handhabung bei der Umstellung der Bake, in dem das Bakenblatt lediglich um die feststehende horizontale Achse gedreht zu werden braucht. Darüber hinaus kann diese Bake aufgrund ihrer offenen Hinterseite, an der die Rückseite des Bakenblatts angeordnet ist, eine Regelfunktion des Verkehrs sowohl von der Vorderseite als auch von der Rückseite der Bake gewährleisten.

Diese Ausgestaltung der Bake ist konstruktiv besonders einfach dadurch herzustellen, daß das Bakenblatt mit einer waagerecht angeordneten Achse oder waagerecht angeordneten Achsenteilen drehfest verbunden ist, wobei Achse bzw. Achsenteile in entsprechende Ausnehmungen oder Halterungen am Gehäuse eingreifen. Die Bakenteile sind auch hierbei stets bei der Umstellung der Bake miteinander verbunden.

Zweckmäßigerweise sind die Achsteile je mit einer länglichen Haltevorrichtung verbunden, die wiederum das Bakenblatt an dessen Seiten bewegungsfest halten.

Um zu vermeiden, daß ein unbeabsichtigtes Herausschwenken der Halteeinrichtung zum Gehäuse erfolgt, sind zweckmäßigerweise Sicherungsmittels vorgesehen.

Gemäß einer Ausgestaltung der Erfindung sind als Sicherungsmittel Sicherungsstifte oder Sicherungsklammern vorgesehen, die im Sicherungszustand der Bake d.h. während der Anwendung der Bake das Gehäuse sowie den Hilfsrahmen durchsetzen bzw. umgreifen und am Bakenblatt oder an einem Ansatz desselben angreifen bzw. diesen umgreifen.

Für eine erfindungsgemäße Bake, welche mit einer insbesondere an der Oberseite der Bake angeordneten Beleuchtung ausgestattet ist, ist zweckmäßigerweise am Fuß- oder Standbein der Bake eine Steckdose für die Verbindung mit einem Stromversorgungskabel einer Stromversorgungsquelle vorgesehen, wobei die Steckdose über eine am Gehäuse verlegte Leitung mit der Beleuchtung in Verbindung steht. Hierdurch wird vermieden, daß die ansonsten beim Stand der Technik zur Verbindung der an der Oberseite der Bake befindlichen Beleuchtung mit einer Batterie außen herabhängenden Kabel Unfälle z. B. durch vorbeifahrende Fahrradfahrer oder Motorradfahrer verursachen. Die Ausgestaltung bietet den Vorteil, daß die Verkabelung lediglich an der Unterseite im Bereich des Standbeins bzw. des Fußes der Bake sich befindet und noch dazu über eine relativ kurze Strecke geführt ist, nämlich bis zur Batterie.

Der Austausch des Beleuchtungskörpers wird zweckmäßigerweise dadurch verbessert, daß an der Oberseite der Bake ein Aufsatz vorgesehen ist, in den ein Beleuchtungskörper z. B. Lampe einsteckbar ist, wobei der Aufsatz als Steckdose ausgebildet ist und einen Steckansatz des Beleuchtungskörpers aufnimmt und dadurch der Beleuchtungskörper an der Oberseite der Bake bzw .des Aufsatzes einsteckbar ist. Aufwendige Montagetätigkeiten werden hierdurch vermieden.

Die Herstellung der Bake kann dadurch besonders vereinfacht werden, daß das Gehäuse mit dem Standbein einstückig ausgebildet ist und auch aus Kunststoff besteht. Ebenso ist die Halteeinrichtung, insbesondere der Hilfsrahmen aus Kunststoff oder Aluminium herzustellen.

Der Fußbereich der Bake ist aus herstellungstechnischen Gründen als separates Teil zu fertigen, wobei das Standbein der Bake zweckmäßigerweise in eine Ausnehmung am Fußoberteil des Fußbereichs einsteckbar ist.

Weiterhin kann vorgesehen sein, daß das Fußoberteil eine Ausnehmung zur Aufnahme der Energiequelle, insbesondere Batterie aufweist, die zur Speisung der Beleuchtung an der Oberseite der Bake vorgesehen ist.

Die Ausgestaltung gemäß Anspruch 19 hat den Vorteil, daß ein einzelner Hilfsrahmen zur Kennzeichnung der Vorder- oder Rückseite der Bake verwendet werden kann. Nachstehend werden mehrere Ausgestaltungen der erfindungsgemäßen Bake anhand der Zeichnungen näher erläutert. Es zeigen:
Fig. 1 eine Vorderansicht einer erfindungsgemäßen Ausgestaltung der Bake in vereinfachter, schematisierter Darstellungsweise;
Fig. 2 zeigt das Bakenblatt nach erfolgter Umstellung an der Vorderseite der Bake, wobei die Bake hierbei der Übersichtlichkeit halber nicht dargestellt ist;
Fig .3 die Bake gemäß Fig 1. in Schnittdarstellung entlang der Linie I-I, wobei der Hilfsrahmen aus dem Bakengehäuse etwas herausgeschwenkt ist und das Bakenblatt im Hilfsrahmen um ca. 90° gedreht ist;
Fig. 4 zeigt eine Vorderansicht einer weiteren zweckmäßigen Ausgestaltung der erfindungsgemäßen Bake;
Fig. 5 die Seitenansicht der Bake gemäß Fig. 4;
Fig. 6 eine wahlweise doppelseitig verwendbare Bake in Querschnittsdarstellung mit Doppelhilfsrahmen (a) und einzelnem Hilfsrahmen (b);

Bezugsziffer 1 in Fig. 1 beschreibt die Bake in ihrer Gesamtheit. Sie umfasst ein vorzugsweise aus Kunststoff bestehendes Bakengehäuse 2, welches eine innere Ausnehmung 21 aufweist, wodurch ein ringsum verlaufender Rand 31 gebildet wird (vgl. auch Fig. 3).

Das Bakengehäuse 2 steht an dessen Unterseite vorzugsweise mit einem einstückig angeformten Standbein 3 in Verbindung, welches in eine Ausnehmung 29 an dem Fußoberteil 4 einsteckbar ist. Das Fußoberteil 4 geht in ein sich nach unten verbreiterndes Unterteil 5 über.

An der Oberseite des Bakengehäuses befindet sich ein Aufsatz 7, welcher in einer später noch zu beschreibenden Art und Weise mit der Beleuchtung 6 in Verbindung steht.

Im Inneren des Gehäuses 2 d. h. in der Ausnehmung 21 des Gehäuses 2 befindet sich das Bakenblatt 12, welches eine Mehrzahl von schrägverlaufenden Markierungslinien 13, welche vorzugsweise fluoreszierend rot ausgebildet sind, aufweist. Die restlichen Bereiche des Bakenblatts sind (ebenfalls) fluoreszierend weiß ausgebildet. Das Bakenblatt 12 ist über zwei an der Ober- und Unterseite des Bakenblatts 12 angeordnete Drehhalterungen 16 um die Achse B drehbar mit einem ebenfalls im Gehäuse 2 befindlichen Hilfsrahmen 14 verbunden.

Die Markierungslinien 13 sind sowohl an der Vorder- als auch an der Rückseite des Bakenblatts 12 ausgebildet.

Der Hilfsrahmen 14 ist bei der Ausgestaltung gemäß Fig .1 mit einer an der in Fig. 1 linken Seite des Hilfsrahmens vorgesehenen Stange 15 verbunden, welche mit ihren Enden z. B. 22 in entsprechende Ausnehmungen 23 des Gehäuses 2 drehbar eingreift. Hierdurch wird gewährleistet, daß der Hilfsrahmen 14 gleichsam wie eine Schwenktür aus der Ausnehmung 21 des Gehäuses 2 herausgeschwenkt werden kann und hierbei gleichzeitig das Bakenblatt 12 - wie in Fig .3 dargestellt - in der herausgeschwenkten Stellung des Hilfsrahmens 14 gedreht werden kann. Das Bakenblatt 12 hat nach der Umstellung dann wie aus Fig. 2 ersichtlich ist Markierungslinien 13, die von rechts oben nach links unten verlaufen und damit den Verkehr an der linken Seite der Bake vorbeileiten sollen. Bei der Bake gemäß Fig .1 wird der Verkehr an der rechten Seite der Bake vorbeigeleitet.

Um zu vermeiden, daß ein unbeabsichtigtes Herausschwenken des Hilfsrahmens 14 erfolgt, sind Sicherungsmittel vorgesehen, die eine Verbindung der herausschwenkbaren Seitenkante des Bakenblatts mit dem Gehäuse gewährleisten. In Fig. 1 sind als Sicherungsmittel Sicherungsstifte 17 vorgesehen, welche durch Durchführungen im Gehäuse hindurchlaufen und am Bakenblatt 12 ein- oder angreifen.

Am Standbein 3 der Bake 1 ist eine Steckdose vorgesehen, in die ein Stecker 27 eines Stromversorgungskabels 10, welches mit einer Batterie 11 in Verbindung steht, einsteckbar ist. Die Batterie 11 ist vorzugsweise in einer Ausnehmung 28 am Fußoberteil untergebracht.

Wie aus Fig. 3 deutlich wird, verläuft an der Innenseite der Ausnehmung 21 innerhalb einer Abdeckung 30 die Stromversorgungsleitung zur Verbindung der Steckdose 9 mit dem an der Oberseite des Gehäuses 2 vorgesehenen Aufsatz 7.

Der Aufsatz 7 besitzt an seiner oberen Stirnseite eine (nicht dargestellte) Steckaufnahme, in die der Steckansatz 8 der Beleuchtung 6 einsteckbar ist .

Fig. 4 zeigt eine Ausgestaltung der erfindungsgemäßen Bake mit einer durchgehenden Gehäuseausnehmung 23. Das Bakenblatt 12 ist hierbei über seitlich angeordnete längliche Haltevorrichtungen 19 und 26 mit zwei Achsteilen 18 und 24 verbunden, die um die waagerecht liegende Achse C drehbar in das Gehäuse 2 eingreifen. Die Drehung des Bakenblatts 12 erfolgt hierbei z.B. um die Achse C, wie dies in der Seitenansicht gemäß Fig. 5 deutlich wird.

Die Sicherung gegenüber einem unbeabsichtigten Verschwenken von Bakenblatt 12 im Gehäuse 2 wird durch Sicherungsstifte 20 gewährleistet, welche durch entsprechende Öffnungen im Gehäuse hindurchragen und an der Haltevorrichtung 19 angreifen.

Ansonsten entsprechen gleiche Bezugsziffern gleichen Merkmalen, wie sie bereits unter Bezugnahme auf die Figuren 1 - 3 beschrieben worden sind.

Fig. 6a zeigt in Querschnittsdarstellung eine weitere Ausgestaltung der erfindungsgemäßen Bake, welche neben der Gehäuseausnehmung 21 zur Aufnahme des Hilfsrahmens 14 sowie Bakenblatts 12 eine rückseitige, weitere Gehäuseausnehmung 32 aufweist, in der ebenfalls ein Hilfsrahmen 33 mit zusätzlicher Bake 34 vorgesehen ist. Der Aufbau des zusätzlichen Hilfsrahmens 33 einschließlich Bakenblatt 34 sowie dessen Verbindung mit dem Gehäuse 2 geschieht in identischer Weise wie beim Hilfsrahmen 14 und Bakenblatt 12. Die Schwenkung des Hilfsrahmens erfolgt um die Achse A', die des Bakenblatts 34 um die Achse B'.

Fig. 6b zeigt in Querschnittsdarstellung eine doppelseitige Bake mit einem einzigen Hilfsrahmen 14, welcher an der Außenseite des Gehäuses 2 mittig angelenkt ist. Der Hilfsrahmen 14 kann demzufolge um das Gehäuse 2 herum zur anderen Seite des Gehäuses 2 geschwenkt werden, wodurch eine Doppelhilfsrahmenanordnung entfällt. Bei dieser Ausgestaltung ist für eine geeignete Durchführung der Halterung des Hilfsrahmens 14 mit der an der Außenseite des Gehäuses 2 liegenden Gelenkanordnung zu sorgen. Eine solche Durchführung ist der Übersichtlickeit halber in Fig. 6b nicht dargestellt.

Das zusätzliche Bakenblatt 34 ist lediglich an der Vorderseite 35 mit entsprechenden Markierungslinien 13 versehen, wohingegen die Rückseite 36 eine neutrale (z. B. schwarz oder weiß eingefärbte) Oberfläche aufweist. Wird der rückwärtige Bereich der Bake 1 so eingestellt, daß die mit den Markierungslinien 13 versehene Vorderseite 35 der Ausnehmung 32 abgewandt ist, d. h. nach außen zeigt, kann die Bake 1 als beidseitige Bake verwendet werden, wodurch eine Regelung des Verkehrs sowohl an der Vorder als auch an der Rückseite der Bake 1 gewährleistet wird.

### BEZUGSZEICHENLISTE

- 1: Bake
- 2: Gehäuse
- 3: Standbein
- 4: Fußoberteil
- 5: Fußunterteil
- 6: Beleuchtung
- 7: Aufsatz
- 8: Steckansatz
- 9: Steckdose
- 10: Kabel
- 11: Batterie
- 12: Bakenblatt
- 13: Markierungslinie
- 14: Hilfsrahmen
- 15: Stange
- 16: Drehhalterung
- 17: Sicherungsstift
- 18: Achsenteil
- 19: Haltevorrichtung
- 20: Sicherungsstift
- 21: Ausnehmung
- 22: Ansatz
- 23: durchgehende Gehäuseausnehmung
- 24: Achsenteil
- 25: Leitung
- 26: Haltevorrichtung
- 27: Stecker
- 28: Ausnehmung für Batterie
- 29: Ausnehmung für Standbein
- 30: Abdeckung
- 31: Rand
- 32: rückseitige Ausnehmung
- 33: zusätzlicher Hilfsrahmen
- 34: zusätzliches Bakenblatt
- 35: Vorderseite
- 36: Rückseite
- 37: Sicherungsleiste
- 38: Führung
- 39: Erweiterung

## Patentansprüche

1. Straßenbake (1) zur Verkehrsführung an Baustellen und dgl. mit einem Bakengehäuse (2), einem Standbein (3) einschließlich Fuß (4,5), welches das Bakengehäuse trägt sowie einem im Bakengehäuse befestigten Bakenblatt (12), welches beidseitig mit einzelnen, vorzugsweise reflektierenden, Markierungslinien (13) versehen, ist, wobei das Bakenblatt mit einer mit dem Bakengehäuse in Verbindung stehenden Halteeinrichtung verbunden ist und beide Seiten des Bakenblatts an der Vorderseite des Bakengehäuses positionierbar sind,
**dadurch gekennzeichnet,**
daß das Bakenblatt (12) fest und unverlierbar mit dem Bakengehause (2) in Verbindung steht und über die Halteeinrichtung durch einen drehbaren aus Bakenblatt (12), Halteeinrichtung und Bakengehaüse (2) gebildeten Wendemechanismus mit dem Bakengehäuse (2) verbunden ist.

2. Bake nach Anspruch 1,
**dadurch gekennzeichnet,**
daß als Halteeinrichtung ein Hilfsrahmen (14) vorgesehen ist, welcher mit dem Gehäuse (2) einseitig um eine parallel zur Längsachse des Bakenblatts (12) verlaufende Achse (A) verschwenkbar verbunden ist, so daß der Hilfsrahmen (14) nach Art einer Schwenktür vom Gehäuse (2) wegschwenkbar ist.

3. Bake nach Anspruch 1,
**dadurch gekennzeichnet,**
daß als Halteeinrichtung ein Hilfsrahmen vorgesehen ist, welcher mit dem Gehäuse derart in Verbindung steht, daß dieser insbesondere entweder von der Seite oder von oben, in das Gehäuse einschiebbar oder aus diesem herausziehbar ist.

4. Bake nach Anspruch 2 oder 3,
**dadurch gekennzeichnet,**
daß das Bakenblatt (12) im Hilfsrahmen (14), insbesondere um eine entlang der Längsachse derselben verlaufende Achse (B), drehbar befestigt ist.

5. Bake nach Anspruch 2 oder 4,
**dadurch gekennzeichnet,**
daß eine Längsseite des Hilfsrahmens (14) Ansätze (22) aufweist, die in entsprechende Ausnehmungen (23) am Gehäuse (2) drehbar eingreifen.

6. Bake nach einem der Ansprüche 2 - 5,
**dadurch gekennzeichnet,**
daß das Gehäuse (2) an der Vorderseite eine Gehäuseausnehmung (21) aufweist, die den Hilfsrahmen (14) und das Bakenblatt (12) aufnimmt, ohne daß an der Stirnseite des Gehäuses Teile des Hilfsrahmens (14) bzw. Bakenblatts (12) vorstehen.

7. Bake nach Anspruch 6,
**dadurch gekennzeichnet,**
daß das Gehäuse (2) eine weitere an der Rückseite des Gehäuses vorgesehene Ausnehmung (32) aufweist in der ein zweiter, in gleicher Weise schwenkbarer Hilfsrahmen (33) angeordnet ist und ein zusätzliches, entsprechend gelagertes Bakenblatt (34) trägt, wobei dieses zusätzliche Bakenblatt (34) lediglich an einer Seite (35) mit Markierungslinien (13) versehen ist.

8. Bake nach Anspruch 1,
**dadurch gekennzeichnet,**
daß die Halteeinrichtung um eine horizontale Achse C drehbar mit dem Gehäuse (2) verbunden ist, das Bakenblatt (12) drehfest mit der Halteeinrichtung in Verbindung steht und eine Ausnehmung (23) für das Bakenblatt im Bakengehäuse (2) durchgehend, d. h. mit offener Hinterseite ausgebildet ist.

9. Bake nach Anspruch 8,
**dadurch gekennzeichnet,**
daß das Bakenblatt (12) mit einer waagerecht angeordneten Achse oder waagerecht angeordneten Achsenteilen (18, 24) drehfest verbunden ist, wobei Achse bzw. Achsenteile (18, 24) in entsprechende Ausnehmungen oder Halterungen am Gehäuse eingreifen.

10. Bake nach Anspruch 9,
**dadurch gekennzeichnet,**
daß die Achsenteile (18, 24) je mit einer länglichen Haltevorrichtung (19, 26) verbunden sind, die wiederum das Bakenblatt (12) an dessen Seiten bewegungsfest halten.

11. Bake nach einem der Ansprüche 1 - 10,
**dadurch gekennzeichnet,**
daß Sicherungsmittel vorgesehen sind, die ein unbeabsichtigtes Verschwenken der Halteeinrichtung zum Gehäuse (2) verhindern.

12. Bake nach Anspruch 11,
**dadurch gekennzeichnet,** daß als Sicherungsmittel Sicherungsstifte (17), oder Sicherungsklammern vorgesehen sind, die im Sicherungszustand der Bake (1) das Gehäuse (2) sowie den Hilfsrahmen (14) durchsetzen bzw. umgreifen oder am Bakenblatt (12) und/oder an einem Ansatz desselben angreifen bzw. diesen(s) umgreifen.

13. Bake nach einem der Ansprüche 1- 12 mit einer insbesondere an der Oberseite der Bake angeordneten Beleuchtung (6),
**dadurch gekennzeichnet,**
daß am Fuß oder Standbein (3) der Bake (1) eine Steckdose (9) für die Verbindung mit einem Stromversorgungskabel (10) einer Stromversorgungsquelle z. B. Batterie (11) vorgesehen ist und die Steckdose (9) über eine im Gehäuse verlegte Leitung (25) mit der Beleuchtung (6) in Verbindung steht.

14. Bake nach einem der Ansprüche 1 - 13 ,
**dadurch gekennzeichnet,**
daß an der Oberseite der Bake (1) ein Aufsatz (7) vorgesehen ist, in den ein Beleuchtungskörper z. B. Lampe einsteckbar ist, wobei der Aufsatz als Steckdose ausgebildet ist und einen Steckansatz (8) des Beleuchtungskörpers aufnimmt und dadurch der Beleuchtungskörper an der Oberseite der Bake (1) bzw. des Aufsatzes (7) einsteckbar ist.

15. Bake nach einem der Ansprüche 1 - 14,
**dadurch gekennzeichnet,**
daß das Gehäuse mit dem Standbein (3) einstückig ausgebildet ist und aus Kunststoff besteht.

16. Bake nach einem der Ansprüche 1 - 15,
**dadurch gekennzeichnet,**
daß die Halteeinrichtung, insbesondere der Hilfsrahmen (14) aus Kunststoff oder Aluminium besteht.

17. Bake nach mindestens einem der Ansprüche 1 - 16,
**dadurch gekennzeichnet,**
daß das Standbein (3) der Bake (1) in eine Ausnehmung (29) am Fußoberteil (4) einsteckbar ist.

18. Bake nach Anspruch 17,
**dadurch gekennzeichnet,**
daß das Fußoberteil (4) eine Ausnehmung (28) zur Aufnahme einer Energiequelle insbesondere Batterie (11) aufweist.

19. Bake nach mindestens einem der vorhergehenden Ansprüche 2,4-7
**dadurch gekennzeichnet,**
daß der Drehpunkt des Hilfsrahmens (14) am Gehäuse (2) derart angeordnet ist, daß der Hilfsrahmen vollumfänglich schwenkbar ist, wodurch der Hilfsrahmen sowohl an der Vorder- als auch an der Rückseite des Gehäuses (2) der Bake (1) positioniert werden kann.

## Claims

1. Road marker (1) for guiding traffic at construction sites and the like, having a marker housing (2), a supporting leg (3) which includes a base (4, 5) and carries the marker housing, as well as a marker plate (12) which is secured in the marker housing and is provided, on both sides, with individual, preferably reflective marker lines (13), the marker plate being connected to a retaining device, which is connected to the marker housing, and both sides of the marker plate being positionable on the front side of the marker housing, characterised in that the marker plate (12) is fixedly and non-detachably connected to the marker housing (2) and is connected to the marker housing (2) via the retaining device by a rotatable turning mechanism formed from marker plate (12), retaining device and marker housing (2).

2. Marker according to claim 1, characterised in that an auxiliary frame (14) is provided as the retaining device and is unilaterally connected to the housing (2) so as to be pivotable about an axis (A) extending parallel to the longitudinal axis of the marker plate (12), so that the auxiliary frame (14) can be pivoted away from the housing (2) in the manner of a swing-door.

3. Marker according to claim 1, characterised in that an auxiliary frame is provided as the retaining device and is connected to the housing in such a manner that it can be pushed into the housing or pulled out of the housing, more especially either from the side or from above.

4. Marker according to claim 2 or 3, characterised in that the marker plate (12) is secured in the auxiliary frame (14), more especially so as to be rotatable about an axis (B) extending along the longitudinal axis of said marker.

5. Marker according to claim 2 or 4, characterised in that a longitudinal side of the auxiliary frame (14) comprises extension members (22) which rotatably engage in corresponding recesses (23) in the housing (2).

6. Marker according to one of claims 2 - 5, characterised in that, on the front side, the housing (2) comprises a housing recess (21) which accommodates the auxiliary frame (14) and the marker plate (12), without parts of the auxiliary frame (14) or respectively of the marker plate (12) protruding beyond the end face of the housing.

7. Marker according to claim 6, characterised in that the housing (2) comprises an additional recess (32), which is provided in the rear side of the housing, and in which recess a second auxiliary frame (33), pivotable in the same manner, is disposed, and said housing carries an additional, appropriately mounted marker plate (34), this additional marker plate (34) only being provided with marker lines (13) on one side (35).

8. Marker according to claim 1, characterised in that the retaining device is connected to the housing (2) so as to be rotatable about a horizontal axis C, the marker plate (12) is non-rotatably connected to the retaining device, and a through-recess (23) for the marker plate is provided in the marker housing (2), i.e. a recess with an open rear side.

9. Marker according to claim 8, characterised in that the marker plate (12) is non-rotatably connected to a horizontally disposed axle or to horizontally disposed axle parts (18, 24), axle and axle parts (18, 24) respectively engaging in corresponding recesses or holders on the housing.

10. Marker according to claim 9, characterised in that the axle parts (18, 24) are each connected to an elongate retaining device (19, 26), which retaining devices, in turn, retain the marker plate (12) in a non-movable manner at its sides.

11. Marker according to one of claims 1 - 10, characterised in that securing means are provided which prevent the retaining device from unintentionally pivoting relative to the housing (2).

12. Marker according to claim 11, characterised in that securing pins (17) or securing clamps are provided as the securing means which, in the secured position of the marker (1), traverse or respectively engage around the housing (2) as well as the auxiliary frame (14) or engage on the marker plate (12) and/or on an extension member thereof or respectively engage therearound.

13. Marker according to one of claims 1 - 12, having a light (6) disposed more especially on the upper side of the marker, characterised in that a socket (9) is provided on the base or supporting leg (3) of the marker (1) for connection to a power supply cable (10) of a power source, e.g. battery (11), and the socket (9) is connected to the light (6) via a lead (25) fitted in the housing.

14. Marker according to one of claims 1 - 13, characterised in that an attachment (7) is provided on the upper side of the marker (1), in which attachment an illuminating body, e.g. lamp, is insertable, the attachment being configured as a socket and accommodating a plug (8) of the illuminating body, and the illuminating body is thereby insertable on the upper side of the marker (1) or respectively of the attachment (7).

15. Marker according to one of claims 1 - 14, characterised in that the housing is formed integrally with the supporting leg (3) and is formed from plastics material.

16. Marker according to one of claims 1 - 15, characterised in that the retaining device, more especially the auxiliary frame (14), is formed from plastics material or aluminium.

17. Marker according to at least one of claims 1 - 16, characterised in that the supporting leg (3) of the marker (1) is insertable in a recess (29) in the upper base portion (4).

18. Marker according to claim 17, characterised in that the upper base portion (4) comprises a recess (28) for accommodating a power source, more especially battery (11).

19. Marker according to at least one of the preceding claims 2, 4 - 7, characterised in that the rotation point of the auxiliary frame (14) is disposed on the housing (2) in such a manner that the auxiliary frame is pivotable in a fully circumferential manner, whereby the auxiliary frame can be positioned both on the front and on the rear side of the housing (2) of the marker (1).

## Revendications

1. Mirliton (1) pour guider la circulation sur des chantiers et analogue, comprenant un cadre (2), un pied (3) incluant un socle (4, 5) qui porte le cadre, ainsi qu'un panneau (12) fixé dans le cadre, qui est muni sur chaque face de plusieurs bandes (13) de préférence réfléchissantes, sachant que le panneau est relié à un dispositif de fixation lui-même relié au cadre et que les deux faces du panneau peuvent être positionnées sur la face avant du cadre, caractérisé en ce que le panneau (12) est rattaché au cadre (2) de façon inamovible et imperdable, et en ce qu'un mécanisme de renversement rotatif composé du panneau (12), du dispositif de fixation et du cadre (2) le relie au cadre (2) par l'intermédiaire du dispositif de fixation.

2. Mirliton selon la revendication 1, caractérisé en ce qu'un cadre auxiliaire (14) est prévu en tant que dispositif de fixation, lequel est relié par un côté au cadre (2) de façon à pouvoir pivoter autour d'un axe (A) s'étendant parallèlement à l'axe longitudinal du panneau (12), si bien que le cadre auxiliaire (14) peut être éloigné du cadre (2) à la manière d'une porte à battant.

3. Mirliton selon la revendication 1, caractérisé en ce qu'un cadre auxiliaire est prévu en tant que dispositif de fixation, qui est relié au cadre de telle manière qu'il peut être inséré dans le cadre ou en être retiré notamment soit par le côté, soit par le haut.

4. Mirliton selon la revendication 2 ou 3, caractérisé en ce que le panneau (12) est fixé de façon rotative dans le cadre auxiliaire (14), notamment de façon à pouvoir tourner autour d'un axe (B) s'étendant le long de leur axe longitudinal.

5. Mirliton selon la revendication 2 ou 4, caractérisé en ce qu'un côté longitudinal du cadre auxiliaire (14) présente des saillies (22) qui se logent de façon à pouvoir tourner dans des évidements correspondants (23) situés dans le cadre (2).

6. Mirliton selon l'une des revendications 2 à 5, caractérisé en ce que le cadre (2) présente sur la face avant un évidement (21) recevant le cadre auxiliaire (14) et le panneau (12) sans que des parties du cadre auxiliaire (14) ou du panneau (12) ne fassent saillie de la face avant du cadre.

7. Mirliton selon la revendication 6, caractérisé en ce que le cadre (2) présente un autre évidement (32) prévu sur la face arrière du cadre, dans lequel est placé un second cadre auxiliaire (33) pivotant de la même manière et qui porte un panneau supplémentaire (34) monté de façon correspondante, sachant que ce panneau supplémentaire (34) n'est muni de bandes de signalisation (13) que sur une face (35).

8. Mirliton selon la revendication 1, caractérisé en ce que le dispositif de fixation est relié au cadre (2) de façon à pouvoir pivoter autour d'un axe horizontal (C), en ce que le panneau (12) est relié de façon solidaire en rotation avec le dispositif de fixation, et en ce qu'un évidement (23) prévu pour le panneau traverse de part en part le cadre(2), c'est-à-dire qu'il est réalisé ouvert sur sa face arrière.

9. Mirliton selon la revendication 8, caractérisé en ce que le panneau (12) est relié de façon solidaire en rotation avec un axe horizontal ou des pivots horizontaux (18, 24), sachant que l'axe ou les pivots (18,24) sont logés dans des évidements ou fixations correspondants situés dans le cadre.

10. Mirliton selon la revendication 9, caractérisé en ce que les pivots (18, 24) sont chacun reliés à un dispositif de fixation allongé (19,26), qui immobilisent à leur tour le panneau (12) par ses côtés.

11. Mirliton selon l'une des revendications 1 à 10, caractérisé en ce que sont prévus des dispositifs de sécurité qui empêchent le dispositif de fixation de pivoter inopinément par rapport au cadre (2).

12. Mirliton selon la revendication 11, caractérisé en ce que des chevilles de sécurité (17) ou des clips de sécurité sont prévus en tant que dispositifs de sécurité, qui, lorsque le mirliton (1) est assuré, traversent ou entourent le cadre (2) et le cadre auxiliaire (14) ou sont appliqués contre le panneau (12) et/ou contre une saillie de ce dernier ou entourent celui-ci (celle-ci).

13. Mirliton selon l'une des revendications 1 à 12, comportant un dispositif d'éclairage (6) placé notamment sur le dessus du mirliton, caractérisé en ce que sur le socle ou le pied (3) du mirliton (12) est prévue une prise de courant (9) destinée à recevoir la fiche d'un cordon d'alimentation (10) d'une source de courant, par exemple d'une batterie (11), et en ce que la prise de courant (9) est reliée au dispositif d'éclairage (6) par l'intermédiaire d'un câble (25) posé dans le cadre.

14. Mirliton selon l'une des revendications 1 à 13, caractérisé en ce que sur le dessus du mirliton (1) est prévu un chapeau (7) dans lequel peut être fiché un dispositif d'éclairage, par exemple une lampe, sachant que le chapeau est réalisé en tant que prise de courant et reçoit une fiche (8) du dispositif d'éclairage, et en ce que de ce fait, le dispositif d'éclairage peut être fiché sur le dessus du mirliton (1) ou du chapeau (7).

15. Mirliton selon l'une des revendications 1 à 14, caractérisé en ce que le cadre est réalisé d'un seul tenant avec le pied (3) et est composé de matière plastique.

16. Mirliton selon l'une des revendications 1 à 15, caractérisé en ce que le dispositifs de fixation, notamment le cadre auxiliaire (14) est composé de matière plastique ou d'aluminium.

17. Mirliton selon au moins l'une des revendications 1 à 16, caractérisé en ce que le pied (3) du mirliton (1) peut être fixé dans un évidement (29) sur le dessus du socle (4).

18. Mirliton selon la revendication 17, caractérisé en ce que le dessus du socle (4) présente un évidement (28) destiné à recevoir une source d'énergie, notamment une batterie (11).

19. Mirliton selon au moins l'une des revendications 2 et 4 à 7, caractérisé en ce que le point de rotation du cadre auxiliaire (14) est disposé sur le cadre (2) de telle manière que le cadre auxiliaire peut pivoter sur un tour complet, ce qui permet de positionner le cadre auxiliaire aussi bien sur sur la face avant que sur la face arrière du cadre (2) du mirliton (1).
